# EUROPÄISCHE PATENTSCHRIFT

(11) **EP 0 728 544 B1**
(45) Veröffentlichungstag und Bekanntmachung des Hinweises auf die Patenterteilung: **03.05.2000**
(21) Anmeldenummer: 96102238.1
(22) Anmeldetag: 15.02.1996
(51) Int. Cl.: B21D 43/05

(54) **Vorrichtung zum Transfer von Werkstücken durch eine Folge von Bearbeitungsstationen**
Device for transferring workpieces between processing stations
Dispositif permettant de transférer des pièces dans une série de postes de travail

(30) Priorität: 22.02.1995 DE 19506077
(43) Veröffentlichungstag der Anmeldung: 28.08.1996
(73) Patentinhaber: Schuler Pressen GmbH & Co. KG, 73033 Göppingen (DE)
(72) Erfinder: Thudium, Karl, D-73116 Wäschenbeuren (DE); Rieger, Walter, D-73037 Göppingen (DE); Dangelmayr, Andreas, D-73113 Ottenbach (DE)

(56) Entgegenhaltungen:
- EP-A- 0 616 859
- DE-A- 4 310 057

## Beschreibung

Die Erfindung betrifft eine Vorrichtung zum Transfer von Werkstücken durch eine Folge von Bearbeitungsstationen einer Presse, eines Simulators oder dergleichen Bearbeitungs- oder Einrichtmaschine nach der im Oberbegriff des Anspruchs 1 näher definierten Art.

Derartige Transfervorrichtungen werden in Pressen, Stufenpressen, Pressenstraßen, aber auch in Simulatoren zum Umsetzen von Werkstücken, im letztgenannten Anwendungsfall zum Einrichten einer Presse, verwendet.

Hierbei ist eine separate Steuerung der Transportschienen in zwei bzw. drei Achsen erforderlich.

Aus der DE-A1- 43 10 057 ist eine Vorrichtung zum Transfer von Werkstücken durch eine Folge von Bearbeitungsstationen bekannt, bei welcher der Bewegungsantrieb von Transportschienen in ihrer Längserstreckung durch zumindest einen Motor erfolgt, der vermittels eines Getriebes auf ein Zahnrad wirkt, das mit einer sich in Längsrichtung der Transportschiene erstreckenden Zahnstange zusammenwirkt, wobei an der Zahnstange in einem den Transportschienen fernen Bereich ein Abgriffspunkt gebildet ist, in dem eine Kuppelstange mit einem Endteil angelenkt ist, wobei der andere Endteil an die Transportschiene angelenkt ist.

Während die Antriebseinheiten für den Bewegungsantrieb in Längserstreckung der Transportschienen auf horizontal und quer zur Längserstreckung der Transportschienen verfahrbaren Gestellen angeordnet sind, um horizontale Kreisbewegungen um den Angriffspunkt der Kuppelstangen zu vermeiden, bewirken die Hebe- und Senkbewegungen der Transportschienen eine vertikale kreisbogenförmige Bewegung der Kuppelstangen um die Angriffspunkte. Weiterhin ist die Verwendung von auf jeweils ein Umlenkrad wirkenden Zahnriemen vorgesehen, wobei das Umlenkrad mit einem sich in Längserstreckung der Transportschiene erstreckenden Zahnriemen zusammenwirkt.

Bei modernen Pressen können die Antriebseinrichtungen für die einzelnen Bewegungsrichtungen der Transportschienen durch Motore erfolgen, die für einen taktabhängigen Synchronlauf elektrisch miteinander gekoppelt sind.

Die zusätzlich vorzusehenden Querantriebe, die synchron mit dem in einem Schließkasten der Presse angeordneten Antriebsmotor für die Horizontalbewegung der Transportschienen wirken, schließen ein Verkanten der Quertraverse in ihren Führungsschienen aus.

Da die Transportschienen in der horizontalen Ebene der Transferbewegung und in der Hebe-Senkrichtung bewegt werden, können die Antriebseinrichtungen nicht über einfache Koppelglieder, wie beispielsweise Stangen, mit den Transportschienen verbunden werden. Nicht ausgeglichene Bewegungen führen zu einer falschen, von der Transferbewegung vorgegebenen Ablage- bzw. Entnahmeposition für die Werkstücke und zu einem Verkanten und Verspannen der Koppel- und Führungsmittel.

Der vorliegenden Erfindung liegt bei einer Vorrichtung zum Transfer von Werkstücken nach dem Oberbegriff des Anspruchs 1 die Aufgabe zugrunde, die Probleme zu vermeiden, die entstehen bei einer Bewegung der Transportschienen auf einer in einer vertikalen Ebene liegenden Kreisbahn.

Erfindungsgemäß wird diese Aufgabe durch die im Anspruch 1 genannten Merkmale gelöst.

Durch das Vorsehen einer derartigen Ausgleichsführung kann auf einfache Art und Weise eine Verbindung zwischen den Transportschienen und den auf der Traverse angeordneten Motoren für die Horizontalbewegung der Transportschienen hergestellt werden, so daß ein einwandfreier und problemloser Betrieb der Transportschienen sichergestellt ist.

Die Bewegung der Transportschienen auf einer Kreisbahn bei einer Bewegung der Transportschienen gleichzeitig in zwei Achsenrichtungen wird durch die beschriebene Anordnung ausgeglichen, so daß ein Verkanten oder Verspannen der Transportschienen ausgeschlossen ist.

Vorteilhafte Ausgestaltungen und Weiterbildungen der Erfindung ergeben sich aus den Unteransprüchen und dem nachfolgend anhand der Zeichnung prinzipmäßig beschriebenen Ausführungsbeispiel.

Es zeigt:
- Fig. 1: in dreidimensionaler Ansicht eine Presse, die mit der erfindungsgemäßen Vorrichtung versehen ist,
- Fig. 2: eine Seitenansicht eines ersten Ausführungsbeispiels einer Ausgleichsführung,
- Fig. 3: eine Draufsicht auf die Ausgleichsführung der Fig. 2,
- Fig. 4: eine Seitenansicht eines zweiten Ausführungsbeispiels einer Ausgleichsführung, und
- Fig. 5: eine Draufsicht auf die Ausgleichsführung der Fig. 4.

Bezugnehmend auf Fig. 1 ist eine Presse bzw. ein Simulator 1 dargestellt, welcher Transportschienen 2 aufweist, die in drei senkrecht aufeinanderstehenden Achsenrichtungen bewegbar sind. Die Durchlaufrichtung von Werkstücken durch die Presse 1 ist durch einen Pfeil angegeben.

An den Transportschienen 2 sind Greifzeuge 3 bekannter Art angebracht, z. B. Zangen, Sauger oder dergleichen.

In Schließkästen 4 der Presse 1 sind Antriebseinrichtungen für Bewegungen der Transportschienen 2 in Querrichtung, d.h. in horizontaler Ebene aufeinanderzu, sowie für Bewegungen in vertikaler Richtung angeordnet.

Die Längsbewegungen der Transportschienen 2 werden von Antriebseinrichtungen 5 ausgeführt, welche Schlitten 6 bewegen, die in Linearführungen parallel zur Durchlaufrichtung verschiebbar sind.

Auf den Schlitten 6 sind in Querrichtung, d.h. quer zur Durchlaufrichtung, verschiebliche Traversen 7 angeordnet, die über geeignete nachfolgend beschriebene Einrichtungen mit den Transportschienen 2 verbunden sind.

Die Traversen 7 sind hierbei in Linearführungen 8 gelagert. Die Traversen 7 werden von einem zusätzlichen Querantrieb 9 synchron zu der Bewegung der Transportschienen 2 bewegt.

Eine Verbindung zwischen den Traversen 7 und den Transportschienen 2 erfolgt über in der Fig. 1 schematisch dargestellte Ausgleichsführungen 10, welche in den Figuren 2 und 3 näher dargestellt sind. Jede einzelne Ausgleichsführung weist zwei Streben 11, 12 auf, welche jeweils einerseits traversenseitig, also an der der Traverse 7 zugewandten Seite, über einen oberen Anlenkpunkt 15 und einen unteren Anlenkpunkt 16 mit der Traverse 7 und andererseits über Anlenkpunkte 17, 18 mit einer dreiecksförmig ausgeführten doppelarmigen Lasche 13 gelenkig verbunden sind, wie in den Fig. 2 und 3 dargestellt.

Die doppelarmige Lasche 13 wiederum ist an einem Ende mit einem dritten Anlenkpunkt 19 versehen und über einen Bolzen 14 gelenkig mit der Transportschiene 2 verbunden.

Durch die beschriebene Anordnung ist eine Ausgleichsführung realisiert, mittels welcher ein Verkanten oder Verspannen der Transportschienen 2 und/oder der Traverse 7 vermieden wird.

In dem vorliegenden Ausführungsbeispiel ist vorgesehen, daß an jeder einzelnen Transportschiene 2 seitlich jeweils eine doppelarmige Lasche 13 vorgesehen ist.

Es ist jedoch selbstverständlich auch möglich, jeweils nur eine doppelarmige Lasche 13 mit den entsprechenden Streben 11, 12 pro Transportschiene 2 vorzusehen.

Ein zweites Ausführungsbeispiel einer Ausgleichsführung ist in den Fig. 4 und 5 dargestellt. Bereits in Zusammenhang mit der Beschreibung der vorhergehenden Figuren eingeführte Bezugszeichen sollen nachfolgend für dieselben Bauteile verwendet werden.

Anstatt einer dreiecksförmig ausgeführten Lasche wird hierbei eine gerade Lasche 20 verwendet, an deren Enden in den Anlenkpunkten 17, 18 jeweils die Streben 11 und 12 gelenkig gelagert sind, während die den Transportschienen 2 abgewandten Enden der Streben 11 und 12 über den oberen Anlenkpunkt 15 und den unteren Anlenkpunkt 16 mit der Traverse 7 gelenkig verbunden sind.

Die gerade Lasche 20 selbst ist mittig über den dritten Anlenkpunkt 19 mit der Transportschiene 2 gelenkig verbunden.

Es soll noch darauf hingewiesen werden, daß die Streben 11, 12 sich überkreuzend angeordnet sind, d.h. die Strebe 11 ist einerseits mit dem obenliegenden Anlenkpunkt 17 der geraden Lasche 20 und andererseits mit dem unteren Anlenkpunkt 16 an der Traverse 7 verbunden, während die andere Strebe 12 an dem untenliegenden Anlenkpunkt 18 der Lasche 20 und an dem oberen Anlenkpunkt 15 der Traverse 7 angelenkt ist.

Auch mit der in dem zweiten Ausführungsbeispiel beschriebenen Anordnung kann auf einfache Weise die Bewegung der Transportschienen auf einer Geraden bzw. linear realisiert werden, wobei ein Verspannen oder Verkanten der Transportschienen jedoch ausgeschlossen ist.

## Patentansprüche

1. Vorrichtung zum Transfer von Werkstücken durch eine Folge von Bearbeitungsstationen einer Presse, eines Simulators oder dergleichen Bearbeitungs- oder Einrichtmaschine mit zwei parallel im Abstand zueinander angeordneten Transportschienen (2), die mit Hilfe von Motoren horizontal in ihrer Längsrichtung, vertikal auf und ab und gegebenenfalls horizontal aufeinanderzu bewegbar sind, wobei die Motoren auf jeweils einer Traverse (7) angeordnet sind, und wobei die Transportschienen (2) jeweils an der Traverse (7) angelenkt sind, **dadurch gekennzeichnet,** daß zwischen jeder der Transportschienen (2) und dem auf der zugehörenden Traverse (7) angeordneten Motor (5) für die Horizontalbewegung der Transportschienen (2) in Durchlaufrichtung eine Ausgleichsführung (10) vorgesehen ist, welche wenigstens zwei Streben (11, 12) und eine doppelarmige Lasche (13, 20) mit drei Anlenkpunkten (17, 18, 19) aufweist, die Gelenkbewegungen um eine quer zur Durchlaufrichtung der Transportschienen (2) und quer zur Vertikalen ausgerichteten Achse erlauben, wobei jede der Streben (11, 12) traversenseitig an jeweils einem Anlenkpunkt (15, 16) vertikal voneinander beabstandet gelenkig gelagert ist, wobei das andere Ende der Streben (11, 12) jeweils an einem der Anlenkpunkte (17, 18) der doppelarmigen Lasche (13, 20) in einer vertikalen, parallel zu den Längsrichtungen der Transportschienen (2) verlaufenden Ebene voneinander beabstandet angebracht ist, und wobei der dritte Anlenkpunkt (19) der doppelarmigen Lasche (13, 20) gelenkig an der Transportschiene (2) angebracht ist.

2. Vorrichtung nach Anspruch 1, **dadurch gekennzeichnet,** daß die doppelarmige Lasche als dreiecksförmige Lasche (13) ausgeführt ist.

3. Vorrichtung nach Anspruch 1, **dadurch gekennzeichnet,** daß die doppelarmige Lasche als gerade Lasche (20) ausgeführt ist.

## Claims

1. Apparatus for transferring workpieces through a series of processing stations of a press, simulator or similar processing or setting machine, having two transporting rails (2) which are spaced apart parallel to one another and, with the aid of motors, can be moved horizontally in the longitudinal direction, vertically up and down and, if appropriate, horizontally towards one another, the motors being arranged on a crossmember (7) in each case, and the transporting rails (2) each being articulated on the crossmember (7), characterized in that a compensation guide (10) is provided, for the horizontal movement of the transporting rails (2) in the through-passage direction, between each of the transporting rails (2) and the motor (5) arranged on the associated crossmember (7), the compensation guide having at least two struts (11, 12) and a double-armed link (13, 20) with three points of articulation (17, 18, 19) which allow articulation movements about an axis aligned transversely to the through-passage direction of the transporting rails (2) and transversely to the vertical, it being the case that each of the struts (11, 12), on the crossmember side, is mounted in an articulated manner, at a vertical spacing from the other, at in each case one point of articulation (15, 16), it being the case that the other ends of the struts (11, 12) are spaced apart from one another in each case at one of the points of articulation (17, 18) of the double-armed link (13, 20) in a vertical plane running parallel to the longitudinal directions of the transporting rails (2), and it being the case that the third point of articulation (19) of the double-armed link (13, 20) is provided in an articulated manner on the transporting rail (2).

2. Apparatus according to Claim 1, characterized in that the double-armed link is designed as a triangular link (13).

3. Apparatus according to Claim 1, characterized in that the double-armed link is designed as a rectilinear link (20).

## Revendications

1. Dispositif pour le transfert de pièces à travers une succession de postes de travail d'une presse, d'un simulateur ou d'une machine d'usinage ou d'une machine-outil analogue avec deux rails de transport (2) disposés parallèlement à une certaine distance l'un de l'autre, qui peuvent être déplacés à l'aide de moteurs horizontalement dans la direction longitudinale, verticalement en montée et en descente et, le cas échéant, horizontalement l'un vers l'autre, dans lequel des moteurs sont disposés chacun sur une traverse (7) et dans lequel les rails de transport (2) sont articulés individuellement avec les traverses (7), **caractérisé en ce que**, entre chacun des rails de transport (2) et le moteur (5) disposés sur la traverse (7) correspondante, est prévu, dans le sens du passage à travers la presse, un guidage de compensation (10) présentant au moins deux entretoises (11, 12) et une éclisse à deux bras (13, 20) avec trois points d'articulation (17, 18, 19) permettant des mouvements articulés autour d'un axe orienté transversalement par rapport à la direction du passage des rails de transport (2) et dans la direction transversale par rapport à la verticale, en ce que chacune des entretoises (11, 12) est articulée côté traverse par des points d'articulation (15, 16) situés à une certaine distance verticale l'un par rapport à l'autre, en ce que l'autre extrémité des entretoises (11, 12) est montée à une certaine distance l'une de l'autre par un des points d'articulation (17, 18) de l'éclisse à deux bras (13, 20) dans un plan vertical, parallèle à la direction longitudinale des rails de transport (2), et en ce que le troisième point d'articulation (19) de l'éclisse à deux bras (13, 20) est articulé avec le rail de transport (2).

2. Dispositif selon la revendication 1, **caractérisé en ce que** l'éclisse à deux bras est réalisée sous la forme d'une éclisse triangulaire (13).

3. Dispositif selon la revendication 1, **caractérisé en ce que** l'éclisse à deux bras est réalisée sous la forme d'une éclisse droite (20).
